# EUROPÄISCHE PATENTSCHRIFT

(11) **EP 0 907 986 B1**
(45) Veröffentlichungstag und Bekanntmachung des Hinweises auf die Patenterteilung: **12.01.2000**
(21) Anmeldenummer: 97932705.3
(22) Anmeldetag: 24.06.1997
(51) Int. Cl.: H01R 4/24, H01R 13/512

(54) **STECKVERBINDER MIT ANSCHLUSSKABEL**
PLUG CONNECTOR WITH CONNECTING CABLE
CONNECTEUR A FICHES AVEC CABLE DE CONNEXION

(30) Priorität: 25.06.1996 DE 19625399
(43) Veröffentlichungstag der Anmeldung: 14.04.1999
(73) Patentinhaber: SIEMENS AKTIENGESELLSCHAFT, 80333 München (DE)
(72) Erfinder: EMBO, Georges, B-8920 Langemark (BE); RESTER, Heribert, D-92449 Steinberg (DE); DEBROUWERE, Tom, B-8560 Wevelgem (BE); VERMAETE, Christophe, B-8760 Meulebeke (BE)
(86) Internationale Anmeldenummer: DE9701308
(87) Internationale Veröffentlichungsnummer: WO9750151

(56) Entgegenhaltungen:
- EP-A- 0 700 126
- US-A- 4 917 629
- US-A- 4 988 311
- US-A- 5 122 079
- US-A- 5 295 857

## Beschreibung

Die Erfindung betrifft einen Steckverbinder mit den Merkmalen des Oberbegriffs des Patentanspruchs 1.

Durch das deutsche Gebrauchsmuster DE-U 87 13 046 ist ein Steckverbinder bekannt, der ein zweiteiliges Gehäuse mit einem Gehäuseunterteil und einem Deckel aufweist. In das Gehäuseunterteil ist ein metallischer Steckerkörper, an dem bereits ein geschirmtes Rundkabel angeschlossen ist, eingesetzt. Außerdem sind in die Gehäuseteile Schirmbleche eingelegt, die beim Zusammenfügen der Gehäuseteile durch Kontaktgabe mit dem metallischen Steckerkörper und mit der Schirmung des Kabels elektrisch verbunden sind. Ferner ist der Deckel an seiner Unterseite mit Zapfen und das Gehäuseunterteil mit Ausnehmungen für die Zapfen ausgebildet, wobei die Zapfen und Ausnehmungen so gestaltet sind, daß nach dem Aufsetzen des Deckels auf das Gehäuseunterteil die beiden Gehäuseteile fest miteinander verbunden und das Gehäuse verschlossen ist. Um den gesamten Stecker lösbar an einem Gegenstecker befestigen zu können, sind zwei Schrauben vorgesehen, die in parallel zur Steckrichtung verlaufende Bohrungen der Seitenwände des Gehäuseunterteiles eingesetzt werden. Über den Anschluß der einzelnen Leiter des geschirmten Kabels an den Steckerstiften des metallischen Steckerkörpers gibt der bekannte Steckverbinder keinen Hinweis.

Aus der EP 0 255 358 A2 sowie aus der DE 195 16 240 A1 sind weitere Steckverbinder bekannt, die ebenfalls ein Gehäuseunterteil mit Steckerkörper und angeschlossenem Kabel sowie einen mittels Schrauben am Gehäuseunterteil befestigten Deckel aufweisen. Die einzelnen Leiter des Kabels sind bei diesen bekannten Steckverbindern vor dem Verbinden der Gehäuseteile an den Kontaktstiften des Steckerkörpers angeschlossen, wobei der Anschluß der Leiter entweder durch Löten oder in IDC- (Insulation Displacement Connection) -Technik bzw. durch die Leiterisolierung verdrängende Kontakte erfolgt. Bei beiden bekannten Steckverbindern ist zwar ein abisolierfreier Einzelleiteranschluß vorgesehen, jedoch ist auch dieser vor dem Verbinden der Gehäuseteile vorzunehmen, so daß zwei getrennte Anschluß- bzw. Montagevorgänge erforderlich sind. Der Anschlußvorgang der Einzelleiter erfordert üblicherweise eine bestimmte Krafteinwirkung, sei es mittels eines Werkzeugstempels oder über Kunststoffteile und eine Presse. In jedem Fall ist bei dem Anschlußvorgang also eine Krafteinwirkung mit zusätzlichen Hilfsmitteln erforderlich.

Aus US-A 5,122,079 ist ein Verbinder für ein eine Vielzahl von Einzelleitern aufweisendes Bandkabel bekannt. Der Verbinder besteht aus einem Gehäuse und einem mit dem Gehäuse verbindbaren Deckel. An der dem Deckel zugewandten Seite des Gehäuses sind zwei Gruppen von IDC-Kontakten vorgesehen, quer zu den ankommenden Einzelleitern angeordnet und jeweils mit einem Schneidklemmschlitz ausgebildet. Die dem Gehäuse zugewandte Unterseite des Deckels ist in einem dem Bereich mit den IDC-Kontakten etwa entsprechenden Bereich mit in Zuführrichtung verlaufenden Rinnen für die Einzelleiter versehen, welche beim Aufstecken des Deckels auf zwei Türme des Gehäuses in Schneidklemmschlitze der IDC-Kontakte gedrückt und kontaktiert werden.

Der Erfindung liegt die Aufgabe zugrunde, bei einem Steckverbinder der eingangs genannten Art den abisolierfreien Anschluß von einem isolierten Einzelleiter oder mehreren isolierten Einzelleitern eines Anschußkabels weiter zu vereinfachen.

Diese Aufgabe wird gemäß der Erfindung durch folgende Merkmale gelöst:
a) in Zuführrichtung der Einzelleiter sind beidseitig der Gruppe von IDC-Kontakten diese in der Höhe überragende gabelförmige Führungen für die Einzelleiter angeordnet,
b) der Deckel ist mittels Schrauben mit dem Gehäuseunterteil verbindbar,
c) die Einzelleiter sind beim Verbinden des Deckels und des Gehäuseunterteiles durch Einschrauben und Festziehen der Schrauben in die IDC-Kontakte gedrückt und dabei kontaktiert.

Bei einem derartigen Steckverbinder sind die IDC-Kontakte und die Führungen für die Einzelleiter des Anschlußkabels in dem Gehäuseunterteil angeordnet, wobei die Führungen so angeordnet und ausgebildet sind, daß die Einzelleiter bei manuellem Einlegen oberhalb der IDC-Kontakte in einer zum Eindrücken in die IDC-Kontakte vorbereiteten, geführten Position zu liegen kommen. Das andere Gehäuseteil, nämlich der das obere Gehäuseteil bildende Deckel, der sowieso mit dem unteren Gehäuseteil zu einem abgeschlossenen Gehäuse verbunden werden muß, dient bei dem erfindungsgemäßen Steckverbinder gleichzeitig als Druckteil und als Klemmplatte und ist an seiner dem Gehäuseunterteil zugewandten Unterseite in entsprechender Weise so ausgebildet, daß er die Einzelleiter in die IDC-Kontakte zu drücken vermag. Der wesentliche Vorteil des erfindungsgemäßen Steckverbinders besteht somit darin, daß die Einzelleiter eines Anschlußkabels gleichzeitig bei der sowieso durchzuführenden Befestigung des Deckels am Gehäuseunterteil durch Einschrauben und Festziehen der Schrauben mittels des Deckels in die IDC-Kontakte gedrückt und kontaktiert werden. Dabei ist es von besonderem Vorteil, daß für die Kontaktierung der Einzelleiter weder ein besonderer Anschlußvorgang noch zusätzliche Press-, Abisolier- oder sonstige Vorbereitungswerkzeuge erforderlich sind und beim Montagevorgang des Deckels am Gehäuseunterteil gleichzeitig und zwangsläufig der Anschlußvorgang der Einzelleiter des Anschlußkabels erfolgt.

Zur Einführung eines Anschlußkabels in das zweiteilige Gehäuse des Steckverbinders ist es zweckmäßig, wenn der Deckel und das Gehäuseunterteil an einer Seite des Gehäuses mit einer Kabeleinführung bzw. einem Teil einer Kabeleinführung versehen sind.

Besonders vorteilhaft ist es bei einem erfindungsgemäßen Steckverbinder, wenn zur Verbindung von Deckel und Gehäuseunterteil mindestens zwei Schrauben vorgesehen sind, wobei eine Schraube im Bereich der Kabeleinführung und - in Zuführrichtung der Einzelleiter - vor einer Führung und den IDC-Kontakten für die Einzelleiter und die andere Schraube nach diesem Bereich angeordnet ist.Auf diese Weise werden in einem Vorgang der Deckel am Gehäuseunterteil befestigt, das Anschlußkabel in der Kabeleinführung bzw. zwischen den beiden Teilen der Kabeleinführung festgeklemmt und die Einzelleiter des Anschlußkabels in die IDC-Kontakte gedrückt und kontaktiert.

Für den Anschluß geschirmter Kabel und einen entsprechenden Masseanschluß ist es bei einem erfindungsgemäßen Steckverbinder vorteilhaft, wenn ein Masseblech aus einem Stanzbiegeteil in das Gehäuseunterteil eingesetzt und so ausgebildet ist, daß es mit seitlichen, von einer Basisplatte abragenden Armen in die Kabel einführung reicht und über die Basisplatte leitend mit einem metallischen Bereich des Steckerkörpers verbindbar ist.

Weitere vorteilhafte Ausgestaltungen des Gegenstandes des Anspruches 1 sind in den übrigen Unteransprüchen angegeben. Ein Ausführungsbeispiel eines erfindungsgemäßen Steckverbinders und weitere Einzelheiten sind im folgenden anhand der Zeichnungen näher beschrieben. Es zeigen
Figur 1 in explosionsartiger, perspektivischer Darstellung das Gehäuse des Steckverbinders,
Figur 2 eine perspektivische Ansicht auf die Unterseite eines als Deckel dienenden Gehäuseteiles,
Figur 3 eine Gruppe von IDC-Kontakten,
Figur 4 eine perspektivische Darstellung des
Gehäuseunterteiles,
Figur 5 ein Masseblech,
Figur 6 eine weitere explosionsartige Darstellung des Gehäuses des Steckverbinders und
Figur 7 ein Gehäuseunterteil mit besonders gestalteter Kabeleinführung.

Der Steckverbinder umfaßt ein zweiteiliges Gehäuse, das aus einem zum Beispiel als Bodenhalbschale ausgebildeten Gehäuseunterteil 1 und einem mittels Schrauben 19, 20 mit dem Gehäuseunterteil verbindbaren Deckel 3 als Gehäuseoberteil besteht. Beide Gehäuseteile sind zum Beispiel als Kunststoffspritzteil hergestellt. Das Gehäuseunterteil 1 dient im wesentlichem der Aufnahme eines Steckkontakte 4 enthaltenden Steckerkörpers 5 mit leitend ausgebildetem Steckgesicht bzw. metallischer Abschirmung sowie dem Anschluß mindestens eines isolierten Einzelleiters 6 eines in das Gehäuse einzuführenden Anschlußkabels 7. Die isolierten Einzelleiter 6 sind abisolierfrei in IDC-Technik kontaktiert und an den Steckkontakten 4 des Steckerkörpers 5 angeschlossen. Hierzu ist in dem Gehäuseunterteil 1 quer zu den ankommenden Einzelleitern 6 mindestens eine Gruppe von IDC-Kontakten 8 fixiert. Eine solche Gruppe von IDC-Kontakten ist in Figur 3 dargestellt. Die Gruppe ist aus einem Blech-Stanzbiegeteil 9 hergestellt, welches zwei Paare von hier fluchtend zueinander angeordneten IDC-Kontakten 8 aufweist.

Diese IDC-Kontakte bestehen aus Kontaktelementen mit zwei einen Schneidklemmschlitz 10 zwischen sich bildenden Gabelschenkeln 11, wobei Letztere so ausgebildet sind, daß sie in die Einzelleiterisolation eindringen und/oder in den Außenmantel der Einzelleiterisolation tangential einschneiden. Dadurch sind die Gabelschenkel 11 derart gestaltet, daß massive und Litzenleiter mit dünner und dickerer Isolation kontaktiert werden können. Im Falle der dickeren Isolation stechen die Gabelschenkel 11 in die Isolation ein, anstatt sie - wie üblich - zu durchschneiden. Diese Art des IDC-Anschlusses erfordert einen kleineren Kraftaufwand, vermindert die Aufspleißneigung der Gabelschenkel und bewirkt eine bessere Fixierung, weil die Gabelschenkel der IDC-Kontakte noch von Isolationsmaterial der Einzelleiter umgeben sind. An einem Ende ist das dargestellte Blech-Stanzbiegeteil 9 mit einem im Querschnitt U-förmigen Anschlußstück 12 ausgebildet, welches z. B. durch Löten oder vorteilhafterweise lötfrei, z. B. durch Ancrimpen, mit den Steckkontakten 4 des Steckerkörpers verbindbar und kontaktierbar ist. Wie die Figuren 1, 4 und 7 deutlich zeigen, sind an dem Gehäuseunterteil 1 in Zuführrichtung der Einzelleiter 6 beidseitig der Gruppen von IDC-Kontakten 8 gabelförmige Führungen 13 für die Einzelleiter vorgesehen, wobei diese Führungen die IDC-Kontakte in der Höhe überragen, so daß bei manuellem Einlegen der Einzelleiter diese oberhalb der IDC-Kontakte zu liegen kommen. Außerdem ist das Gehäuseunterteil 1 - wie auch der Deckel 3 - an einer Seite des Gehäuses noch mit einem Teil 14a bzw. 14b einer Kabeleinführung 14 ausgebildet, die hier z. B. durch zwei etwa parallele Mulden 23 so gestaltet ist, daß zwei Kabel in das Gehäuse eingeführt werden können. Wie zum Beispiel die Figur 1 deutlich zeigt, ist der Steckerkörper 5 an einer zur Kabeleinführung 14 benachbarten und quer dazu verlaufenden Gehäuseseite vorgesehen, so daß es sich hier um einen abgewinkelten Steckverbinder beispielsweise in SUB-D-Ausführung handelt.

Das obere Gehäuseteil, nämlich der Deckel 3 des Gehäuses, dient gleichzeitig als Abdeckung für das Gehäuseunterteil und als Druckklemmplatte sowohl beim Anschlußvorgang der Einzelleiter in IDC-Technik als auch bei der Einführung und Fixierung des Anschlußkabels. Hierfür ist der Deckel - wie bereits erwähnt - mit einem Teil 14b der Kabeleinführung ausgebildet sowie an seiner dem Gehäuseunterteil 1 zugewandten Unterseite - wie aus Figur 2 deutlich ersichtlich ist - in einem dem Bereich mit den IDC-Kontaken 8 und den Führungen 13 des Gehäuseunterteils entsprechenden, gegenüberliegenden Bereich mit Rinnen 15 für die Einzelleiter 6 versehen, die in Zuführrichtung der Einzelleiter verlaufen und der Form der vorbestückten Einzelleiter angepaßt sind. Diese Rinnen sind zum Beispiel durch gewölbeförmige Ausnehmungen zwischen mehreren zueinander parallel verlaufenden Versteifungsrippen 16 an der Deckelunterseite gebildet.

Zur Verbindung der beiden Gehäuseteile wird der Deckel 3 auf das Gehäuseunterteil 1 aufgesetzt und mittels mehrerer, in Ausnehmungen 17 des Gehäuseunterteiles eingreifender zapfenartiger Vorsprünge 18 auf das Gehäuseunterteil ausgerichtet. Die Verbindung zwischen Deckel 3 und Gehäuseunterteil 1 erfolgt mit mindestens zwei zum Beispiel selbstschneidenden Schrauben 19, 20, wobei eine Schraube 19 im Bereich der Kabeleinführnug 14 und in Zuführrichtung der Einzelleiter 6 gesehen vor einer Führung 13 und den IDC-Kontakten 8 und die andere Schraube 20 nach diesem Bereich angeordnet und durch Löcher 21 des Deckels 3 in Bohrungen 22 des Gehäuseunterteiles 1 eingedreht werden. Gleichzeitig beim Verbinden des Deckels 3 und des Gehäuseunterteiles 1 werden die Einzelleiter 6 mittels der Unterseite des Deckels durch Einschrauben und Festziehen der Schrauben 19, 20 zwangsläufig in die IDC-Kontakte 8 gedrückt und dabei kontaktiert. Außerdem wird damit gleichzeitig das Anschlußkabel 7 in der Kabeleinführung 14 festgeklemmt. Um dabei eine sichere Zugentlastung des Kabelanschlusses zu bewirken, sind die Mulden 23 der Kabeleinführungsteile 14a, 14b mit keilförmigen Spitzen 24 und/oder messerartigen Stegen 25 (Figur 7) ausgebildet, wobei die Spitzen 24 zudem ein Verdrehen der Anschlußkabel im Steckverbinder verhindern.

Der dargestellte Steckverbinder ist auch zum Anschluß geschirmter Kabel geeignet ausgebildet. Hierzu ist es notwendig, die Masseleitung auf den Gegenstecker bzw. auf ein Gerätechassis weiterzuführen. Als Masseleiter ist daher ein Masseblech 30 aus einem Stanzbiegeteil vorgesehen und in das Gehäuseunterteil 1 eingesetzt. Das Masseblech 30 besteht aus einer Basisplatte 31 mit einem sich zu der Kabeleinführung 14 hin erstreckenden Seitenausleger 32, von dem zwei Arme 33 hochragen, an deren Ende eine etwa U- oder V-förmige Lasche 34 abgewinkelt ist, welche als Auflage für den Kabelschirm dient. An einer Längskante ist die Basisplatte 31 mit Federzungen 35 ausgebildet, die zum Steckerkörper 5 hin abgebogen sind und an dessen metallischem Bereich leitend anliegen. Ferner ist die Basisplatte 31 noch mit seitlichen, hochstehendem Lappen 36 ausgebildet, die gelocht sind, so daß beim Verbinden mit einem Gegenstecker diese Lappen mittels der in den Figuren 1 und 6 sichtbaren durchgesteckten Halsschrauben 37 elektrisch kontaktiert sind und über diese Halsschrauben die Masseleitung mit dem Gegenstecker oder dem Gerätechassis erfolgt.

## Patentansprüche

1. Steckverbinder mit einem zweiteiligen Gehäuse, das aus einem Gehäuseunterteil (1) mit einem Steckkontakte (4) enthaltenden Steckerkörper (5) und einem mit dem Gehäuseunterteil (1) verbindbaren Deckel (3) besteht, und mit einem Anschlußkabel (7), dessen isolierte Einzelleiter (6) in IDC-Technik an den Steckkontakten (4) angeschlossen sind, wobei in dem Gehäuseunterteil (1) quer zu den ankommenden Einzelleitern (6) mindestens eine Gruppe von mit einem Schneidklemmschlitz (10) ausgebildeten IDC-Kontakten (8) fixiert ist und an der dem Gehäuseunterteil (1) zugewandten Unterseite des Deckels (3) in einem dem Bereich mit den IDC-Kontakten (8) etwa entsprechenden Bereich passende, in Zuführrichtung verlaufende Rinnen (15) für die Einzelleiter (6) vorgesehen sind,
**gekennzeichnet durch** folgende Merkmale:
a) in Zuführrichtung der Einzelleiter (6) sind beidseitig der Gruppe von IDC-Kontakten (8) diese in der Höhe überragende gabelförmige Führungen (13) für die Einzelleiter (6) angeordnet,
b) der Deckel (3) ist mittels Schrauben (19, 20) mit dem Gehäuseunterteil (1) verbindbar,
c) die Einzelleiter (6) sind beim Verbinden des Deckels (3) und des Gehäuseunterteiles (1) durch Einschrauben und Festziehen der Schrauben (19, 20) in die IDC-Kontakte (8) gedrückt und dabei kontaktiert.

2. Steckverbinder nach Anspruch 1, **dadurch gekennzeichnet,** daß an der dem Gehäuseunterteil (1) zugewandten Unterseite des Deckels (3) mehrere in Ausnehmungen (17) des Gehäuseunterteiles (1) eingreifende Vorsprüche (18) zum Ausrichten des Deckels (3) am Gehäuseunterteil (1) vorgesehen sind.

3. Steckverbinder nach Anspruch 1 oder 2, **dadurch gekennzeichnet,** daß an der dem Gehäuseunterteil (1) zugewandten Unterseite des Deckels (3) mehrere zueinander parallele Versteifungsrippen (16) vorgesehen sind, zwischen welchen die Rinnen (15) für die Einzelleiter (6) verlaufen.

4. Steckverbinder nach einem der Ansprüche 1 bis 3, **dadurch gekennzeichnet,** daß die IDC-Kontakte (8) aus Kontaktelementen mit zwei den Schneidklemmschlitz (10) zwischen sich bildenden Gabelschenkeln (11) bestehen und Letztere so ausgebildet sind, daß sie in die Einzelleiterisolation eindringen und/oder in den Außenmantel der Einzelleiterisolation tangential einschneiden.

5. Steckverbinder nach einem der vorhergehenden Ansprüche **dadurch gekennzeichnet,** daß der Deckel (3) und das Gehäuseunterteil (1) an einer Seite des Gehäuses mit einer Kabeleinführung (14) bzw. einem Teil (14a, 14b) einer Kabeleinführung versehen sind.

6. Steckverbinder nach Anspruch 5, **dadurch gekennzeichnet,** daß die Kabeleinführung (14) zur Zugentlastung des Kabelanschlusses mit keilförmigen Spitzen (24) und /oder messerartigen Stegen (25) ausgebildet ist.

7. Steckverbinder nach Anspruch 5 oder 6, **dadurch gekennzeichnet,** daß zur Verbindung von Deckel (3) und Gehäuseunterteil (1) mindestens zwei Schrauben (19, 20) vorgesehen sind, wobei eine Schraube (19) im Bereich der Kabeleinführung (14) und - in Zuführrichtung der Einzelleiter (6) - vor einer Führung (13) und den IDC-Kontakten (8) für die Einzelleiter (6) und die andere Schraube (20) nach diesem Bereich angeordnet ist.

8. Steckverbinder nach einem der vorhergehenden Ansprüche **dadurch gekennzeichnet,** daß ein Masseblech (30) aus einem Stanzbiegeteil in das Gehäuseunterteil (1) eingesetzt und so ausgebildet ist, daß es mit seitlichen, von einer Basisplatte (31) abragenden Armen (33) in die Kabeleinführung (14) reicht und über die Basisplatte (31) leitend mit einem metallischen Bereich des Steckerkörpers (5) verbindbar ist.

9. Steckverbinder nach Anspruch 8, **dadurch gekennzeichnet,** daß das Masseblech (30) in dem mit dem Steckerkörper (5) verbindbaren Bereich der Basisplatte (31) mit Federzungen (35) ausgebildet ist.

10. Steckverbinder nach Anspruch 8 oder 9, **dadurch gekennzeichnet,** daß das Masseblech (30) an der Basisplatte (31) mit hochstehenden gelochten Lappen (36) versehen ist.

## Claims

1. Plug connector having a two-part housing which comprises a housing lower part (1) with a plug body (5) containing plug contacts (4) and a cover (3) which can be connected to the housing lower part (1), and having a connecting cable (7) whose insulated individual conductors (6) are connected using IDC technology to the plug contacts (4), at least one group of IDC contacts (8), which are designed with an insulation-piercing terminal slot (10) being fixed in the housing lower part (1) transversely with respect to the incoming individual conductors (6) and matching grooves (15), which run in the insertion direction, for the individual conductors (6) being provided on the underneath of the cover (3), facing the housing lower part (1), in a region which corresponds roughly to the region with the IDC contacts (8), characterized by the following features:
a) fork-shaped guides (13), which project above the group of IDC contacts (8), for the individual conductors (6) are arranged in the insertion direction of the individual conductors (6), on both sides of the group of IDC contacts (8),
b) the cover (3) can be connected to the housing lower part (1) by means of screws (19, 20),
c) the individual conductors (6) are pressed into the IDC contacts (8) and are made contact with in the process, during connection of the cover (3) and of the housing lower part (1) by means of the screws (19, 20) being screwed in and tightened.

2. Plug connector according to Claim 1, characterized in that a plurality of projections (18), which engage in recesses (17) in the housing lower part (1), are provided on the underneath of the cover (3), facing the housing lower part (1), for alignment of the cover (3) on the housing lower part (1).

3. Plug connector according to Claim 1 or 2, characterized in that a plurality of mutually parallel reinforcing ribs (16) are provided on the underneath of the cover (3), facing the housing lower part (1), between which reinforcing ribs (16) the grooves (15) for the individual conductors (6) run.

4. Plug connector according to one of Claims 1 to 3, characterized in that the IDC contacts (8) comprise contact elements having two fork limbs (11) which form the insulation-piercing terminal slot (10) between them, and which are designed such that they penetrate into the individual conductor insulation and/or cut tangentially into the outer sheath of the individual conductor insulation.

5. Plug connector according to one of the preceding claims, characterized in that the cover (3) and the housing lower part (1) are provided on one side of the housing with a cable entry (14) or a part (14a, 14b) of a cable entry.

6. Plug connector according to Claim 5, characterized in that the cable entry (14) is designed with wedge-shaped spikes (24) and/or blade-like webs (25) in order to relieve the tension on the cable connection.

7. Plug connector according to Claim 5 or 6, characterized in that at least two screws (19, 20) are provided in order to connect the cover (3) and the housing lower part (1), one screw (19) being arranged in the region of the cable entry (14) and - in the insertion direction of the individual conductors (6) - in front of a guide (13) and the IDC contacts (8) for the individual conductors (6), and the other screw (20) being arranged after this region.

8. Plug connector according to one of the preceding claims, characterized in that a ground plate (30) consisting of a stamped and bent part is inserted into the housing lower part (1) and is designed such that it has side arms (33) which project from a base plate (31) and extend into the cable entry (14) and can be conductively connected via the base plate (31) to a metallic region of the plug body (5).

9. Plug connector according to Claim 8, characterized in that the ground plate (30) is designed with spring tongues (35) in the region of the base plate (31) which can be connected to the plug body (5).

10. Plug connector according to Claim 8 or 9, characterized in that the ground plate (30) is provided with vertical perforated lugs (36) on the base plate (31).

## Revendications

1. Connecteur enfichable avec un boîtier en deux parties, composé d'une partie inférieure (1) avec un corps de connexion (5) renfermant des broches de contact (4) et d'un capot (3) pouvant être assemblée avec la partie inférieure (1) et avec un câble de raccordement (7) dont les conducteurs individuels isolés (6) sont connectés aux broches de contact (4) en technique IDC, au moins un groupe de contacts IDC (8), conçus avec une fente (10) pour découper l'isolant et serrer le conducteur, étant fixé dans la partie inférieure du boîtier (1) perpendiculairement aux conducteurs individuels entrants (6) et des rainures (15) adaptées, qui se développent dans le sens d'introduction, étant prévues pour les conducteurs individuels (6) sur la face inférieure du capot (3) tournée vers la partie inférieure (1) du boîtier dans une zone correspondant environ à la zone des contacts IDC (8) **caractérisé par** les particularités suivantes:
d) dans le sens d'arrivée des conducteurs individuels (6), sont disposés, des deux côtés du groupe de contacts IDC ou à découpage d'isolant (8), des guides (13) en forme de herse dépassant en hauteur les contacts IDC et destinés à recevoir les conducteurs individuels (6),
a) le capot (3) peut être fixé sur la partie inférieure (1) du boîtier au moyen de vis (19, 20),
b) lors de l'assemblage du capot (3) et de la partie inférieure (1) du boîtier en vissant et en serrant les vis (19, 20), les différents conducteurs sont pressés dans les contacts IDC (8) et, de ce fait, connectés.

2. Connecteur enfichable selon la revendication 1
**caractérisé par le fait**
que, sur la face inférieure du capot (3) toumée vers la partie inférieure (1) du boîtier, plusieurs parties en saillie (18), qui s'introduisent dans des trous (17), sont prévues pour aligner le capot (3) sur la partie inférieure (1) du boîtier.

3. Connecteur enfichable selon la revendication 1 ou 2
**caractérisé par le fait** que, sur la face inférieure du capot (3) tournée vers la partie inférieure (1) du boîtier, plusieurs nervures de renforcement (16), parallèles entre elles et qui s'étendent entre les rainures (15) pour les conducteurs individuels (6), sont prévues.

4. Connecteur enfichable selon l'une des revendications 1 à 3
**caractérisé par le fait** que les contacts IDC (8) se composent d'éléments de contact avec deux couteaux de herse (11) formant entre eux une fente (10) pour entailler l'isolant et serrer le conducteur, ces couteaux étant conçus de telle sorte qu'ils pénètrent dans l'isolant du conducteur individuel et/ou tranchent tangentiellement dans la gaine extérieure de l'isolant du conducteur individuel.

5. Connecteur enfichable selon l'une des revendications précédentes
**caractérisé par le fait** que le couvercle (3) et la partie inférieure du boîtier (1) sont munis d'un côté du boîtier d'une introduction de câble (14) ou d'une partie (14a, 14b) d'une introduction de câble.

6. Connecteur enfichable selon la revendication 5
**caractérisé par le fait** que l'introduction de câble (14) est conçue, pour la décharge de traction du raccordement de câble, avec des pointes (24) en forme de cônes et/ou de nervures (25) en forme de couteaux.

7. Connecteur enfichable selon la revendication 5 ou 6
**caractérisé par le fait** que, pour l'assemblage du capot (3) et de la partie inférieure (1) du boîtier, au moins deux vis (19, 20) sont prévues, une vis (19) étant placée dans la zone d'introduction de câble (14) et - dans le sens d'introduction des conducteurs individuels (6) - avant un guide (13) et avant les contacts IDC (8) et l'autre vis (20) étant placée après cette zone.

8. Connecteur enfichable selon l'une des revendications précédentes
**caractérisé par le fait** qu'une tôle de masse (30), composée d'une pièce estampée et cintrée, est placée dans la partie inférieure (1) du boîtier et est conçue de telle sorte qu'avec des bras latéraux (33), qui dépassent d'une plaque de base (31), elle entre dans l'introduction de câble (14) et est reliée électriquement, par l'intermédiaire de la plaque de base (31), à une zone métallique du corps de connexion (5).

9. Connecteur enfichable selon la revendication 8
**caractérisé par le fait** que la tôle de masse (30) est munie de languettes élastiques (35) dans la zone de la plaque de base (31) qui peut être reliée au cours de connecteur (5).

10. Connecteur enfichable selon la revendication 8 ou 9
**caractérisé par le fait** que la tôle de masse (30) est munie, au niveau de la plaque de base (31), d'ailes latérales relevées (36) et percées de trous.
